# EUROPÄISCHE PATENTSCHRIFT

(11) **EP 0 065 027 B1**
(45) Veröffentlichungstag und Bekanntmachung des Hinweises auf die Patenterteilung: **04.09.1985**
(21) Anmeldenummer: 81103862.9
(22) Anmeldetag: 20.05.1981
(51) Int. Cl.: B30B 7/02, B27N 3/08

(54) **Pressenentleereinrichtung**
Press unloading apparatus
Dispositif de déchargement de presse

(43) Veröffentlichungstag der Anmeldung: 24.11.1982
(73) Patentinhaber: CARL SCHENCK AG, D-64273 Darmstadt (DE)
(72) Erfinder: Melzer, Gerhard, D-6147 Lautertal 1 (DE); Bossler, Friedrich, D-6101 Weiterstadt 1 (DE)
(74) Vertreter: Dallhammer, Herbert, Dipl.-Ing.

## Beschreibung

Die Erfindung betrifft eine Pressenentleereinrichtung, bestehend aus einem höhenbeweglichen Pressenentleerkorb mit Kettenfördervorrichtung und mehreren, an den Längsseiten des Pressenentleerkorbs angeordneten Auflagen mit einem Schlitzbereich für Pressunterlagen für eine Mehretagenpresse, einer im Schlitzbereich angeordneten Abfördervorrichtung für nacheinander von dem Pressenentleerkorb weitergegebenen Spanplatten.

Pressenentleereinrichtungen sind hinter Mehretagenpressen angeordnet, um nach Beendigung des Pressvorgangs eine möglichst rasche Entleerung der Mehretagenpresse zu ermöglichen und unabhängig von dieser eine Weiterförderung fertig gepresster Spanplatten in kontinuierlichem Betrieb durchzuführen. Bisher werden die fertig gepressten Spanplatten einschliesslich ihrer Unterlagen aus der Presse in einem Pressenentleerkorb abgelegt und anschliessend aus diesem einer hinter dem Pressenentleerkorb angeordneten Trennstation zugeführt, in der eine Trennung zwischen fertig gepressten Spanplatten und Unterlagen stattfindet, wobei bei flexiblen Unterlagen die flexiblen Unterlagen nach der Trennung durch einen Abwärtsförderer wieder einem Rückförderer zugeführt werden, der die von den Spanplatten befreiten Unterlagen zur Schüttstation zurückführt (DE-A-16 53 319)

Durch die DE-B-1 104162 ist eine dem Oberbegriff des Anspruchs 1.) entsprechende Pressenentleervorrichtung bekannt geworden. Diese gestattet jedoch nicht, eine einfache Pressenentleerung durchzuführen, da für eine derartige Entleereinrichtung zusätzlich ein Ausfahrbalken vorgesehen sein muss, der durch den dort vorgesehenen freien Schlitzbereich bewegt wird, um gleichzeitig alle mit Spanplatten versehenen Unterlagbleche aus der geöffneten Presse herausziehen zu können. Auch ist hier noch eine zusätzliche Trennstation hinter der Pressenentleereinrichtung erforderlich.

Bei Kleinanlagen führen diese Systeme der Entleerung und Trennung zu erheblichem Aufwand, der sich in der Anlagenlänge und im Maschinenpreis deutlich niederschlägt. Um diesen Nachteil zu beseitigen, liegt der Erfindung die Aufgabe zugrunde, einen Pressenentleerkorb gleichzeitig als Trenneinrichtung für das Trennen von fertig gepressten Spanplatten, von deren flexiblen Unterlagen und als Abwärtsförderer für die leeren abzutransportierenden flexiblen Unterlagen zu verwenden. Diese Aufgabe wird erfindungsgemäss dadurch gelöst, dass ein in einer vertikalen Richtung offener Käfig vorgesehen ist, dass für jede Spanplatte und jede zugehörige Pressunterlage ein zugehöriges Kettenförderpaar vorgesehen ist, das zur Abförderung von Spanplatten eine Rollenbahn und zur Ablage der von den Spanplatten abgeschälten flexiblen Pressunterlagen ein in der Mitte ebenfalls offenes Hilfsdeck vorgesehen ist, sowie dass zur Rückführung abgeschälter flexibler Pressunterlagen eine Abfördervorrichtung unterhalb des Käfigs angeordnet ist. Durch diese erfinderische Lösung wird eine zusätzliche Trennung, eine Abwärtsförderung und eine Zuförderung zum Rückförderer für flexible Unterlagen, wie sie der Stand der Technik unbedingt besitzen musste, völlig vermieden; es wird also ein Abschälvorgang, der gleichzeitig in einen Rückführvorgang einmündet, innerhalb der Pressenentleereinrichtung erreicht. Eine Ausgestaltung des Erfindungsgegenstandes besteht darin, dass der Käfig u-förmig und nach unten offen ist. Durch diese Ausgestaltung wird die Befestigung des Abförderers direkt auf dem Fundament ermöglicht, und es kann der u-förmige Käfig an diesem Förderer vorbeibewegt werden.

In noch weiterer Ausgestaltung des Erfindungsgegenstandes wird vorgeschlagen, dass im Bereich der Umlenkung der Kettenförderer eine trommelartige Verkleidung vorgesehen ist. Diese Verkleidung dient insbesondere der sauberen Führung der abzuschälenden flexiblen Unterlage.

In noch weiterer Ausgestaltung hiervon wird vorgeschlagen, dass im Bereich der Umlenkung der Kettenförderer Führungen angeordnet sind. Zufolge Anordnung von Führungen ist eine sichere Umlenkung der Unterlagen gewährleistet, ohne dass das freie Ende der Unterlagen bei einem Hochschnellen eine Zerstörung der abzufördernden Spanplatte verursacht.

Als eine noch weitere Ausgestaltung des Erfindungsgegenstandes wird vorgeschlagen, dass mindestens das unterste Kettenfördererpaar im Bereich seiner rücklaufenden Trume mit einem Hilfsdeck versehen ist. Die Anordnung eines Hilfsdecks hat den beachtlichen Einfluss, dass die Kopfleisten der flexiblen Unterlagen wohlpositioniert von der Abfördervorrichtung übernommen werden können.

Zur wohlpositionierten Abförderung der von den flexiblen Unterlagen befreiten Spanplatten wird es als eine Ausgestaltung des Erfindungsgegenstandes angesehen, dass Quetschrollen mit einer Rollenbahn hinter der Trennstelle angeordnet sind. Durch Einsatz der mit regelbarer Geschwindigkeit umlaufenden Quetschrollen wird trotz diskontinuierlichem Entladen und Trennen ein kontinuierlicher Weitertransport der fertiggepressten Spanplatten ermöglicht.

Die Erfindung wird nachstehen anhand der Zeichnung näher erläutert.

Es zeigen:
Figur 1a, 1b, 1c, 1d, schematisch dargestellt den Entleer-, Trenn- und Abfördervorgang von fertiggepressten Spanplatten mit Unterlagen mit einem erfindungsgemässen Entleerkorb.

Eine Pressenentleereinrichtung bestehend aus einem Pressenentleerkorb 1, in dem Kettenfördererpaare 3, 4, 5 angeordnet sind, und bei der eine Abfördereinrichtung 6 vorgesehen ist, befindet sich zwischen einer schematisch dargestellten Dreietagenpresse 2 und einer Rollenbahn 8 mit mindestens einem Quetschrollenpaar 9.

Der Pressenentleerkorb 1 besitzt weiterhin eine Einzugsvorrichtung 10, die nur in Figur 1 a dargestellt ist, um die in der Dreietagenpresse 2 vorhandenen fertiggepressten Spanplatten 11, einschliesslich flexibler Unterlagen 12 in den Einflussbereich der Kettenfördererpaare 3,4 und 5 zu bringen. Die Kettenfördererpaare 3, 4 und 5 besitzen Mitnehmer 13, mit denen sie hinter Kopfleisten 14 der flexiblen Unterlagen 12 fassen können. Damit werden aus der Dreietagenpresse 2 gleichzeitig alle mit Spanplatten 11 versehenen flexiblen Unterlagen 12 auf die Kettenfördererpaare 3, 4, 5 aufgefahren. Nachdem alle Kettenfördererpaare, die gleichzeitig als Etagen des Pressenentleerkorbs 1 anzusehen sind, mit flexiblen Unterlagen 12, die die Spanplatten 11 tragen belegt sind, wird anschliessend, wie in Figur 1 b dargestellt, ein Abschälvorgang und der gleichzeitige Rückführvorgang der flexiblen Unterlagen 12 durchgeführt.

Das Kettenfördererpaar 5 das zusammen mit Decks 21 als Auflagen für die mit Spanplatten 11 versehenen flexiblen Unterlagen die unterste Etage des Pressenentleerkorbs 1 bildet, wird durch einen nicht dargestellten Motor in Gang gesetzt. Dabei werden die Kopfleisten 14 der flexiblen Unterlagen 12 von den an dem Kettenfördererpaar 5 angeordneten Mitnehmern 13 zum Antriebskettenräder 24 herumgeführt. Dabei ist der Bereich zwischen dem auf der linken und der rechten Seite des Pressenentleerkorbs 1 angeordneten Kettenförderer 5 mit einer trommelartigen Verkleidung 25 versehen, die zum einen die Verbindungs- und Antriebswelle der Antriebskettenräder 24 schützt, und zum anderen als Gleitunterlage für die flexible Unterlage 12 dient. Im Bereich der Umlenkung 26 werden somit zwangsläufig wie in Figur 1 b dargestellt, Spanplatte 11 und flexible Unterlage 12 voneinander getrennt. Die Spanplatte 11 wird von Quetschwalzen 9 übernommen und einer Rollenbahn 8 zur wieteren Bearbeitung zugeführt, die flexible Unterlage 12 wird mit den rücklaufenden Trummen 27 des Kettenfördererpaares 5 auf ein Hilfsdeck 15 aufgefahre und dort abgelegt; anschliessend wird auch der Antriebsmotor des Kettenfördererpaares 5 abgebremst.

Nachdem somit die unterste Etage des Pressenentleerkorbs entleert und gleichzeitig eine Trennung zwischen flexibler Unterlage 12 und Spanplatte 11 stattgefunden hat, wird der Pressenentleerkorb 1 um eine Etage abgesenkt, sodass nunmehr mit dem Kettenfördererpaar 4 die Entleerung und Trennung der nächsten Etage von Spanplatte 11 und flexibler Unterlage 12, wie oben für die unterste Etage beschrieben, durchgeführt werden kann.

Hierbei kann erfindungsgemäss anstelle eines zwischen Kettenfördererpaar 5 und Kettenfördererpaar 4 angeordneten Hilfsdecks 15 das Kettenfördererpaar 5 mit seinen Decks 21 selbst als Hilfsdeck zur Zwischenlagerung der abgeschälten flexiblen Unterlage 12 dienen.

Um zu verhindern, dass die von der Spannplatte 11 befreite flexible Unterlage 12 mit dem nicht an Kopfleisten 14 geführten Ende 20 hochschnellt, sind Führungen 16 in jeder Etage vorgesehen.

Figur 1 c verdeutlicht, wie nach Entleerung des Pressenentleerkorbs 1 der Rücktransport der flexiblen Unterlagen 12 durchgeführt wird. Die unterste Etage ist mit der auf dem Hilfsdeck 15 aufliegenden flexiblen Unterlage 12 in den Wirkbereich der Abfördereinrichtung 6 gekommen. Die Abfördereinrichtung 6 wird über einen nicht dargestellten Antriebsmotor in Pfeilrichtung angetrieben und übernimmt so die flexiblen Unterlagen 12 die zunächst noch mit ihren Kopfleisten 14 von den Mitnehmern 13 der Kettenförderer 3, 4 und 5.hintergriffen sind. Wie in Figur 1 b noch schematisch dargestellt übergibt die Abfördereinrichtung 6 die flexible Unterlage 12 an ein weiteres.Rücktransportband, von dem aus die flexible Unterlage zu einer nicht dargestellten Schüttstation zum Wiederbelegen mit neuem Spanmaterial gebracht wird.

In Figur 1d ist ein Querschnitt entsprechend der Linie A-A durch den Pressenentleerkorb 1 dargestellt, in dem der Pressenentleerkorb 1 als nach unten offener U-förmiger Käfig 25 darge₋ stellt ist, in dem die Kettenfördererpaare 3, 4, 5 die die drei Etagen darstellen vorhanden sind und wobei deren rücklaufende Trume 27 von Hilfsdecks 15 im Abstand unterfangen sind. Gleichzeitig ist in diesem Schnitt die Abfördereinrichtung 6, die auf einem Sockel 17 angeordnet ist, der sich. : auf einem Fundament 18 abstützt, dargestellt. Bei taktweisem Abwärtsbewegen des Pressenentleerkorbs 1, kann die Abfördereinrichtung 6 in einem Schlitz 19 relativ zu dem abwärtsbewegten Pressenentleerkorb hochfahren und die einzelnen flexiblen Unterlagen 12 abfördern. Zweckmässiger Weise ist die Abfördereinrichtung 6 als Bandförderer ausgebildet. In Abhängigkeit der Höhe des Sockels 17 kann eine Abförderung der flexiblen Unterlagen 12 durch die Abfördereinrichtung bereits dann beginnen, wenn die erste flexible Unterlage auf dem Hilfsdeck 15 aufliegt. Die Abförderung geschieht dann hier nicht erst wie in Figur 1 dargestellt, wenn alle Etagen entleert sind, sondern lediglich um einen Takt gegenüber der Trennung verschoben. Der hierdurch erreichte Zeitgewinn ist offensichtlich.

Das in Figur 1 c gestrichelt dargestellte Ende 20 einer flexiblen Unterlage 12, soll die Verhinderung des Hochschnellens dieses Endes durch die Führung 16 die oberhalb eines jeden Kettenfördererpaares angeordnet ist, verdeutlichen. Wie insbesondere aus Figur 1 d erkennbar, sind Decks 21 vorgesehen, die wie die Hilfsdecks 15 nur über eine bestimmte Breite des Pressenentleerkorbs 1 nach Innen ragen, sodass eindeutig der Schlitz 19 entsteht, in dem eine Relativbewegung zwischen der Abfördereinrichtung 6 und dem Pressenentleerkorb stattfinden kann. Wie der Figur 1 d weiterhin zu entnehmen ist, sind die Kettenfördererpaare 3, 4 und 5 ausserhalb der Decks 21 und Hilfsdecks 15 angeordnet. Aus Figur 1 d ist deutlich erkennbar, dass die Abfördereinrichtung 6 mit einer Umlenkung 23 vor den Umlenkungen der Kettenfördererpaare 3, 4 und 5 endet, da für den Antrieb dieser Kettenfördererpaare die Wellen über die volle Breite des Pressenentleerkorbs durchgeführt sind.

## Patentansprüche

1. Pressenentleereinrichtung bestehend aus einem höhenbeweglichen Pressenentleerkorb (1) mit Kettenfördervorrichtung und mehreren, an den Längsholmen des Pressenentleerkorbs (1) angeordneten Auflagen (21) mit einem Schlitzbereich (19) für Pressunterlagen (12) für eine Mehretagenpresse, einer im Schlitzbereich (19) angeordneten Abfördervorrichtung für nacheinander von dem Pressenentleerkorb weitergegebenen Spanplatten (11), dadurch gekennzeichnet, dass ein in einer vertikalen Richtung offener Käfig (25) vorgesehen ist, dass für jede Spanplatte (11 ) und jede zugehörige Pressenunterlage (12) ein zugehöriges Kettenförderpaar (3, 4, 5) vorgeshen ist, das zur Abförderung von Spanplatten (11) eine Rollenbahn (8) und zur Ablage der von den Spanplatten (11) abgeschälten flexiblen Pressunterlagen (12) ein in der Mitte ebenfalls offenes Hilfsdeck (15) vorgesehen ist, sowie dass zur Rückführung abgeschälter flexibler Pressunterlagen (12) eine Abfördervorrichtung (6) unterhalb des Käfigs (25) angeordnet ist.

2. Pressenentleereinrichtung nach Anspruch 1, dadurch gekennzeichnet, dass der Käfig (25) u-förmig und nach unten offen ist.

3. Pressenentleereinrichtung nach Anspruch 1 und/oder 2 dadurch gekennzeichnet, dass im Bereich der Umlenkung (26) der Kettenförderer (3, 4, 5) eine trommelartige Verkleidung (25) vorgesehen ist.

4. Pressenentleereinrichtung nach einem oder mehreren der vorhergehenden Ansprüche dadurch gekennzeichnet, dass im Bereich der Umlenkung (26) der Kettenförderer (3, 4, 5) zusätzliche Führungen (16) angeordnet sind.

5. Pressenentleereinrichtungen nach einem oder mehreren der Ansprüche 1-4, dadurch gekennzeichnet, dass mindestens das unterste Kettenfördererpaar (5) im Bereich seiner rückführenden Trume (27) mit einem Hilfsdeck (15) versehen ist.

6. Pressenentleereinrichtungen nach einem oder mehreren der vorhergehenden Ansprüche dadurch gekennzeichnet, dass Quetschrollen (9) und eine Rollenbahn (8) hinter der Trennstelle angeordnet sind.

## Revendications

1. Dispositif de décharge de presse, comprenant un panier de décharge de presse mobile verticalement (1) comportant un dispositif de transport à chaînes et plusieurs appuis (21) placés sur les longerons du panier (1), comportant une zone de fente (19) pour des supports de pressage (12) pour presse à plusieurs étages, un dispositif d'évacuation placé dans la zone de fente (19), pour des panneaux de particules (11) transmis successivement par le panier, caractérisé en ce qu'il comporte une cage (25) ouverte dans une direction verticale, en ce qu'il comporte, pour chaque panneau de particules (11) et chaque support de pressage (12) correspondant, une paire de transporteurs à chaîne correspondante (3, 4, 5), en ce qu'il est prévu un transporteur à rouleaux (8) pour évacuer les panneaux de particules (11 ) ainsi qu'un recouvrement auxiliaire (15), également ouvert au milieu pour y déposer les supports de pressage(12) flexibles décollés des panneaux de particules (11 ), et en ce qu'un dispositif d'évacuation (6), pour le recyclage des supports de pressage flexible (12) décollés, est dispoé au-dessous de la cage (25).

2. Dispositif selon la revendication 1, caractérisé en ce que la cage (25) est en U et ouverte vers le bas.

3. Dispositif selon la revendication 1 et/ou la revendication 2, caractérisé en ce qu'il comporte dans la zone dedéviation (26) du transporteur à chaîne (3, 4, 5), un revêtement (25) en forme de tambour.

4. Dispositif selon une ou plusieurs des revendications précédentes, caractérisé en ce que les glissières de guidage supplémentaires (16) sont placées dans la zone de la déviation (26) des transporteurs à chaîne (3,4,5).

5. Dispositifs selon l'une ou plusieurs des revendications 1 à 4, caractérisés en ce qu'au moins la paire de transporteurs à chaîne inférieure (5) comporte un recouvrement auxiliaire (15) dans la zone de ses brins (27) qui reculent.

6. Dispositifs selon une ou plusieurs des revendications précédentes, caractérisés en ce que des rouleaux de serrage (9) et un transporteur à rouleaux (8) sont disposés après le point de séparation.

## Claims

1. A press discharge device consisting of a press discharging basket (1), which is movable in height, with a chain conveyor device and a plurality of supports (21) on the longitudinal members of the press discharging basket (1 ), with a slot region (19) for press beds (12) for a multiple- storey press,a removal device disposed in the slot region (19) for chipboards (11) passed on by the press discharging basket, characterised in that a cage (25) is provided which is open in a vertical direction, that an associated pair of chain conveyors (3, 4, 5) is provided for each chipboard (11) and each associated press bed (12), that for the removal of chipboards (11) a rolling conveyor (8) is provided and for letting down the flexible press beds (12) stripped off from the chipboards (11) there is provided an intermediate deck (15) also open in the middle, and that for the returning of stripped-off flexible press-beds (12) a removal device (6) is arranged beneath the cage (25).

2. A press discharge device as claimed in Claim 1, characterised in that the cage (25) is U-shaped and open downwards.

3. A press discharge device as claimed in Claim 1 and/or 2, characterised in that a drum-like casing (25) is provided in the region of reversal (26) of the chain conveyors (3,4,5).

4. A press discharge device as claimed in one or more of the preceding Claims, characterised in that additional guides (16) are disposed in the region of reversal (26) of the chain conveyors (3, 4,5).

5. Press discharge devices as claimed in one or more of Claims 1-4, characterised in that at least the lowest pair of chain conveyors (5) is provided with an intermediate deck (15) in the region of its returning strand (27).

6. Press discharge devices as claimed in one or more of the preceding Claims, characterised in that squeezing rollers (9) and a roller conveyor (8) are disposed after the separating point.
